# EUROPÄISCHE PATENTANMELDUNG

(11) **EP 4 164 072 A1**
(43) Veröffentlichungstag der Anmeldung: **12.04.2023**
(21) Anmeldenummer: 22200414.5
(22) Anmeldetag: 07.10.2022
(51) Int. Cl.: H01R 25/14, F21V 21/02, F21V 21/35

(54) **TEILBESTÜCKTER STROMSCHIENE**

(30) Priorität: 08.10.2021 DE 102021126124
(71) Anmelder: Trilux GmbH & Co. KG, 59759 Arnsberg (DE)
(72) Erfinder: HADEIL, Mohammed, 33758 Schloß Holte-Stukenbrock (DE); DRÖLLE, Alexander, 59846 Sundern (DE)
(74) Vertreter: Lippert Stachow Patentanwälte Rechtsanwälte

(57) **Zusammenfassung**

Die Erfindung betrifft ein System zur Realisierung einer Leuchte, das System umfassend eine in einer Längsrichtung langgestreckte Tragschiene und eine in Längsrichtung langgestreckte Stromleitschiene, die zumindest 7, insbesondere zumindest 10 in Längsrichtung langgestreckte Kanäle aufweist, die in einer senkrecht zur Längsrichtung verlaufenden Querrichtung nebeneinander angeordnet sind, wobei in zumindest einigen der Kanäle jeweils zumindest ein Leitungsdraht angeordnet ist, wobei in einem Betriebszustand des Systems die Stromleitschiene an der Tragschiene befestigt ist und eine Mittenebene senkrecht zur Querrichtung durch die Tragschiene und die Stromleitschiene verläuft. In ersten Kanälen sind jeweils weniger Leitungsdrähte als in zweiten Kanälen angeordnet sind, wobei die Leitungsdrähte dergestalt um die Mittenebene verteilt angeordnet, dass für beiden Seiten der Mittenebene eine Summe gemäß bildbar ist, wobei über die an der jeweiligen Seite liegenden N Leitungsdrähte summiert wird und m die Masse und d den Abstand des jeweiligen Leitungsdrahts in Querrichtung von der Mittenebene beschreibt und die für die beiden Seiten gebildeten Summen sich um weniger als 20 %, insbesondere weniger als 10 % unterscheiden.

## Beschreibung

Die Erfindung betrifft ein System zur Realisierung einer Leuchte, eine Stromschiene für ein solches System und eine mittels eines solchen Systems hergestellte Leuchte.

Gattungsgemäße Systeme sind geeignet zur Realisierung einer Leuchte, die in einer Längsrichtung langgestreckt ist und die eine in Längsrichtung langgestreckte Tragschiene und eine in Längsrichtung langgestreckte Stromleitschiene aufweist. Die Stromleitschiene weist in Längsrichtung verlaufende Kanäle auf, die in einer senkrecht zur Längsrichtung stehenden Querrichtung nebeneinander angeordnet sind, so dass sie in Längsrichtung und nebeneinander verlaufen. Die Querrichtung verläuft senkrecht zur Längsrichtung und verbindet jeweils zwei benachbarte Kanäle auf kürzestem Weg. Bevorzugt sind die Kanäle sämtlich entlang einer geradlinigen Querrichtung nebeneinander aufgereiht angeordnet, bevorzugt innerhalb einer einstückigen Stromleitschiene. Es sind jedoch beispielsweise auch Ausführungsformen bekannt, in denen die Stromleitschiene Stromleitschienenabschnitte aufweist, in denen die Kanäle jeweils entlang einer senkrecht zur Längsrichtung verlaufenden Geraden nebeneinander aufgereiht sind, wobei die jeweils äußersten Kanäle der Stromleitschienenabschnitte miteinander durch eine senkrecht zur Längsrichtung verlaufende Gerade auf kürzestem Weg verbindbar sind, die von den vorgenannten Geraden abweicht. Die Querrichtung bezeichnet auch hier, wie stets, eine Verbindungsrichtung, die ausgehend von einem Kanal, der an einem Ende der Stromleitschiene liegt, bis zu einem Kanal, der an dem anderen Ende der Stromleitschiene liegt, durchgehend verläuft und dabei senkrecht durch sämtliche Kanäle verläuft und zwei benachbarte somit auf kürzestem Weg miteinander verbindet. In zumindest einigen der Kanäle ist jeweils zumindest ein Leitungsdraht angeordnet. Die Kanäle sind dazu ausgebildet, die in ihnen verlaufenden Leitungsdrähte gegeneinander zu isolieren. Entsprechend verlaufen auch die Leitungsdrähte in Längsrichtung langgestreckt. Zumindest sämtliche Kanäle, die in Querrichtung um weniger als 5 mm von einem benachbarten Kanal beabstandet sind, sind üblicherweise durch zwei Kanalwände gebildet, die durch einen Kanalboden miteinander verbunden sind, wodurch zwischen den Kanalwänden ein Aufnahmeraum ausgebildet ist, in dem ein Leitungsdraht isoliert von jedem benachbarten Leitungsdraht angeordnet werden kann, der in einem benachbarten Kanal angeordnet ist. In den Kanälen sind Leitungsdrahthalterungen zur isolierten Halterung von Leitungsdrähten ausgebildet, wobei eine Leitungsdrahthalterung beispielsweise durch den Raum zwischen den Kanalwänden gemeinsam durch beide Kanalwände und insbesondere auch den Kanalboden oder durch eine an jeder der Kanalwand ausgebildete Halterung ausgebildet sein können. Bevorzugt sind die Kanäle an einer Zugangsseite offen, wobei die Zugangsseite senkrecht zur Längsrichtung und insbesondere von dem Kanalboden weg, beispielsweise senkrecht zur Querrichtung weist, die den jeweiligen Kanal mit zumindest einem seiner benachbarten Kanäle auf kürzestem Weg verbindet, so dass die in den Kanälen angeordneten Leitungsdrähte von der Zugangsseite aus zugänglich und somit kontaktierbar sind, wobei die Kanäle bevorzugt an der Zugangsseite über ihre Längserstreckung hinweg ununterbrochen offen sind. Bevorzugt sind die Kanäle an ihrer von der Zugangsseite abgewandten Seite, mit der die Stromleitschiene bevorzugt an der Tragschiene anliegend montiert wird, zur Isolation der Leitungsdrähte gegenüber der Tragschiene geschlossen. Die Isolierung der Leitungsdrähte gegeneinander ist beispielsweise durch eine solche Anordnung gewährleistet, dass jeweils zwei in Querrichtung benachbarte Leitungsdrähte entweder an unterschiedlichen Kanalwänden eines Kanals hinreichend beabstandet angeordnet sind oder durch eine zwischen ihnen verlaufende Kanalwand, die zwei Kanäle voneinander trennt, voneinander getrennt sind. Typischerweise dient die Tragschiene zur Fixierung der Leuchte an einem Baukörper, beispielsweise an einer Decke. Die Stromleitschiene mit den in ihren Kanälen angeordneten Leitungsdrähten dient zur Stromversorgung von elektrischen Funktionselementen der Leuchte, die an verschiedenen Längspositionen entlang der Tragschiene zur Realisierung einer Leuchte zu fixieren sind und zur elektrischen Versorgung mit zumindest einigen der Leitungsdrähte elektrisch leitend verbunden werden. Gattungsgemäße Systeme umfassen häufig entsprechende Funktionselemente, beispielsweise Leuchtmodule, insbesondere umfassend Platinen mit LEDs, Betriebsgeräte, Funkmodule, Sensoren, wie beispielsweise Kameras oder sonstige Präsenzerkennungssensoren, etc. Häufig umfassen gattungsgemäße Systeme ferner zumindest einen Montagekörper, insbesondere mehrere identisch ausgebildete Montagekörper. Zur Realisierung einer Leuchte mittels eines gattungsgemäßen Systems werden üblicherweise zumindest ein Funktionselement und eine Kontakteinrichtung an dem Montagekörper montiert, und entsprechend bestückt wird zur Realisierung einer Leuchte der Montagekörper mit der Tragschiene verbunden und dabei die Kontakteinrichtung in elektrisch leitende Verbindung mit zumindest einigen, insbesondere sämtlichen Leitungsdrähten, die in der Stromleitschiene angeordnet sind, gebracht.

Die Tragschiene weist üblicherweise einen Tragschienenboden und zwei sich von dem Tragschienenboden in einer Vertikalrichtung, die senkrecht auf der Längsrichtung steht, weg erstreckende Tragschienenseitenwände auf. Der Tragschienenboden verläuft in einer Transversalrichtung zwischen den Tragschienenseitenwänden, so dass die Tragschienenseitenwände durch den Tragschienenboden in Transversalrichtung voneinander beabstandet sind. Die Transversalrichtung verläuft senkrecht zur Vertikalrichtung und senkrecht zur Längsrichtung. Bevorzugt ist die Querrichtung, entlang derer die Kanäle nebeneinander angeordnet sind, geradlinig und verläuft parallel zur Transversalrichtung bzw. entspricht der Transversalrichtung, wodurch ein besonders einfacher Aufbau des gesamten Systems realisiert sein kann. Bevorzugt weist die Zugangsseite in Vertikalrichtung. Der Tragschienenboden und die Tragschienenseitenwände bilden gemeinsam eine Wandung aus, die einen an beiden Längsenden der Tragschiene offenen Aufnahmeraum begrenzen, der zur Aufnahme der Stromleitschiene geeignet ist. Häufig weist die Tragschiene senkrecht zur Längsrichtung einen Querschnitt auf, der nach Art einer U-Form ausgebildet ist, so dass der Aufnahmeraum nicht nur an den Längsenden der Tragschiene offen ist sondern auch an einem vertikalen Ende der Tragschiene offen ist. Bei der Realisierung einer Leuchte mittels eines gattungsgemäßen Systems unter Verwendung des erläuterten Montagekörpers wird der Montagekörper üblicherweise an dem offenen vertikalen Ende der Tragschiene montiert, so dass durch den Montagekörper der Aufnahmeraum an seiner dem Tragschienenboden vertikal gegenüberliegenden Seite vertikal begrenzt wird. Zur Realisierung einer Leuchte werden in dem Aufnahmeraum sowohl die Stromleitschiene als auch die elektrischen Funktionselemente angeordnet. Üblicherweise wird die Tragschiene über ihren Tragschienenboden an einem Baukörper befestigt. Üblicherweise weist die Leuchte, die mittels eines gattungsgemäßen Systems realisiert wird, einen Innenraum auf, der von dem genannten Aufnahmeraum der Tragschiene ausgebildet wird, wobei der Innenraum mit Bezug auf die Transversalrichtung und mit Bezug auf die Vertikalrichtung durch Tragschiene und Montagekörper begrenzt ist und in Längsrichtung durch Tragschienenschutzkappen begrenzt ist, die an den Längsenden der Tragschiene zur Realisierung der Leuchte angeordnet werden, damit für die Funktionselemente ein geschützter Innenraum ausgebildet ist. Die Tragschiene und der Montagekörper sind im Allgemeinen üblicherweise getrennt voneinander hergestellt, besonders bevorzugt sind Tragschiene und/oder Montagekörper jeweils aus einem Blech mittels Umformen hergestellt. Der Montagekörper wird zur Realisierung einer Leuchte bevorzugt durch eine Haltefeder an der Tragschiene gehalten. Hierzu weist die Tragschiene üblicherweise an den zueinander gewandten Innenseiten ihrer Tragschienenseitenwände jeweils einen Seitenwandvorsprung auf, wobei die Haltefeder fest mit dem Montagekörper verbunden wird und in ihrem mit dem Montagekörper verbundenen Zustand an ihrem transversalen Ende elastisch auslenkbare Haltevorsprünge aufweist, die während einer vertikalen Montagebewegung des Montagekörpers mit daran befestigter Haltefeder in Transversalrichtung elastisch aufeinander zu ausgelenkt werden können, während sie an den Seitenwandvorsprüngen der Tragschienenseitenwände vorbeibewegt werden, wonach sie diese Seitenwandvorsprünge unter elastisch bedingter Rückstellung und somit elastisch bedingtem in Transversalrichtung voneinander Wegbewegen hintergreifen, wodurch der Montagekörper zuverlässig an der Tragschiene gehalten sein kann. Bevorzugt ist die Kontakteinrichtung am Montagekörper befestigt und mit zumindest einem elektrischen Funktionselement elektrisch leitend verbunden, das ebenfalls am Montagekörper befestigt ist. Bevorzugt sind Montagekörper, Kontakteinrichtung, Stromleitschiene und Tragschiene dergestalt zueinander korrespondierend ausgebildet, dass während der Montagebewegung Kontaktfinger der Kontakteinrichtung in Kanäle der Stromleitschiene eingeführt werden und dadurch das Funktionselement über die Kontakteinrichtung elektrisch leitend mit zumindest einigen der in der Stromleitschiene angeordneten Leitungsdrähte elektrisch verbunden wird. Beispielsweise können die Seitenwandvorsprünge der Tragschienenseitenwände durch Umformung der Tragschienenseitenwände ausgebildet sein. Zur Realisierung einer Leuchte ist dabei zunächst erforderlich, dass ein Montagezustand des Systems realisiert wird, indem die Stromleitschiene in dem von der Tragschiene ausgebildeten Aufnahmeraum angeordnet und an der Tragschiene befestigt ist. Es sind Ausführungsformen bekannt, in denen die Stromleitschiene an zumindest einer der Tragschienenseitenwände befestigt wird, wobei die Stromleitschiene insbesondere zwei Stromleitschienenabschnitte aufweisen kann, von denen jeder an einer jeweils anderen der Tragschienenseitenwände befestigt wird. Häufig wird die Stromleitschiene am Tragschienenboden befestigt, woraus sich zur Vereinfachung des Aufbaus des Systems und wegen der Platzersparnis besondere Vorteile ergeben. In jedem Fall verläuft im Montagezustand des Systems, der eine bestimmte Anordnung von Komponenten des Systems zueinander beschreibt, die Stromleitschiene in Längsrichtung langgestreckt innerhalb des von der Wandung der Tragschiene begrenzten Aufnahmeraums. Durch Tragschiene und Stromleitschiene wird dadurch eine Struktur bereitgestellt, die die Positionierung von Funktionselement und elektrischer Versorgung von Funktionselementen entlang der Erstreckung von Stromleitschiene und Tragschiene ermöglicht. Im Montagezustand erstreckt sich die Stromleitschiene üblicherweise über mindestens 80 %, insbesondere mindestens 90 %, insbesondere mindestens 95 % der Längserstreckung der Tragschiene. Die Stromleitschiene ist meist aus Kunststoff hergestellt, insbesondere mittels Extrusions- oder Spritzgussverfahrens.

Ein gattungsgemäßes System wird besonders bevorzugt zur Realisierung einer solchen langgestreckten Leuchte eingesetzt, bei der zumindest zwei Leuchtenbaugruppen in Längsrichtung hintereinander angeordnet sind. Jede der Leuchtenbaugruppen umfasst eine Tragschiene und eine Stromleitschiene, die wie zum Montagezustand des Systems erläutert zueinander angeordnet sind. Die beiden Leuchtenbaugruppen werden miteinander verbunden, indem die Tragschienen durch eine Kupplung mechanisch miteinander verbunden werden und die Stromleitschienen an ihren zueinander weisenden Enden durch einen elektrischen Verbinder miteinander verbunden werden, der jeweils einen Leitungsdraht, der in der Stromleitschiene einer der Leuchtenbaugruppen angeordnet ist, mit jeweils einem Leitungsdraht, der in der Stromleitschiene der anderen Leuchtenbaugruppe angeordnet ist, elektrisch leitend verbindet. Um die gewünschte Modularität des Systems zu gewährleisten, müssen Tragschiene und Stromleitschiene eines gattungsgemäßen Systems somit so ausgebildet sein, dass sie eine Leuchtenbaugruppe bilden können, die einen Aufnahmeraum aufweist, der an den Längsenden verschlossen werden kann, und andererseits mit einer anderen Leuchtenbaugruppe wie erläutert verbunden werden können, wobei dann die beiden Leuchtenbaugruppen jeweils einen Aufnahmeraum ausbilden, wobei die Aufnahmeräume miteinander verbunden sind und gemeinsam einen Gesamtaufnahmeraum ausbilden, der an seinen Längsenden zu verschließen ist, damit ein abgeschlossener Innenraum einer Leuchte realisiert werden kann.

Gattungsgemäße Systeme sind somit gezielt in hohem Maße modular aufgebaut, um die Realisierung unterschiedlichster Leuchten zu ermöglichen. So können mittels eines gattungsgemäßen Systems realisierte Leuchten beispielsweise eine Vielzahl an in Längsrichtung hintereinander angeordneter, wie erläutert miteinander verbundener Leuchtenbaugruppen umfassen. Ferner können in einer solchen Leuchte je nach Einsatzgebiet und sich daraus ergebendem Bedarf unterschiedlichste elektrische Funktionselemente und unterschiedlichste Steuerungsmöglichkeiten der elektrischen Funktionselemente vorgesehen sein. Da die Tragschiene gemeinsam mit der Stromleitschiene die Grundstruktur einer jeden solchen Leuchte bereitstellen, die mittels eines gattungsgemäßen Systems realisiert wird, müssen somit Tragschiene und Stromleitschiene so ausgebildet sein, dass sie je nach Wahl des eingesetzten Montagekörpers, der eingesetzten Kontakteinrichtung und der eingesetzten Funktionselemente eine Aufnahme und Versorgung dieser Komponenten ermöglichen. Dies stellt gerade an die Stromleitschiene hohe Anforderungen, da die Stromleitschiene mit den in ihr angeordneten Leitungsdrähten das elektrische Versorgungssystem einer solchen Leuchte bereitstellt und somit mittels der in ihr angeordneten Leitungsdrähte eine hinreichende Anzahl unterschiedlicher Versorgungsleitungen für elektrische Funktionselemente bereitstellen muss, um je nach Anwendungsfall verschiedene Funktionselemente, die innerhalb des Aufnahmeraums der Tragschiene bzw. der Tragschienen angeordnet sind, eine unterschiedliche Spannungsversorgung und ggf. Ansteuerbarkeit zu stellen und ggf. auch Datenleitungen bereitzustellen, über die Daten betreffend die Funktionselemente übermittelt werden können, sei es von als Sensor ausgebildeten Funktionselementen erfasste Daten oder Daten zwischen Funktionselementen oder Daten an Funktionselemente, die dort zur gezielten Ansteuerung des jeweiligen Funktionselements verwendet werden. Um diesen komplexen Anforderungen zu begegnen, wurden inzwischen Stromleitschienen mit einer sehr großen Anzahl an in einer Querrichtung nebeneinander angeordneten Leitungsdrähten entwickelt, die in der Stromleitschiene immer noch so angeordnet sind, dass sie von der Zugangsseite der Stromleitschiene aus kontaktierbar sind. So sind heute bereits Stromleitschienen mit dreizehn oder mehr in Querrichtung nebeneinander angeordneten Leitungsdrähten bekannt. Die Gewährleistung einer hohen Modularität des Systems, die eigentlich zur Kostenersparnis und effizienten Gestaltung unterschiedlichster Leuchten dienen soll, stößt hierbei jedoch an Grenzen. Denn das Zurverfügungstellen von einer Vielzahl an Leitungsdrähten, die unter Umständen in bestimmten Anwendungsfällen nicht genutzt werden, erhöht die Herstellkosten von Leuchten, die nur für einfache Anwendungsfälle benötigt werden. Dem kann zwar durch die Gestaltung unterschiedlicher Stromleitschienen begegnet werden, die dann jedoch in unterschiedlichsten Ausgestaltungen vorrätig gehalten werden müssen und jeweils mit individuellen Werkzeugen hergestellt werden müssen. Dabei ist stets zu berücksichtigen, dass Tragschiene und Stromleitschiene eine Grundstruktur ausbilden müssen, die mit verschiedensten Funktionselementen und Montagekörpern und Kontakteinrichtungen korrespondieren können müssen und die einfach montierbar sein sollen, um den Aufwand bei der Installation von Leuchten geringzuhalten.

Der vorliegenden Erfindung liegt die Aufgabe zugrunde, ein System, eine Stromleitschiene für ein solches System und eine Leuchte bereitzustellen, mit dem bzw. der zumindest ein Nachteil gattungsgemäßer Systeme zumindest teilweise behoben werden kann.

Als eine Lösung der genannten der Erfindung zugrundeliegenden Aufgabe schlägt die Erfindung ein System mit den Merkmalen gemäß Anspruch 1 vor.

Die erfindungsgemäße Lösung ist zur Realisierung einer Leuchte, insbesondere einer in Längsrichtung langgestreckten Leuchte, deren Erstreckung in Längsrichtung mindestens das Zehnfache, insbesondere mindestens das Zwanzigfache ihrer Erstreckung in sämtlichen darauf senkrecht stehenden Richtungen beträgt, geeignet. Das erfindungsgemäße System umfasst eine in einer Längsrichtung langgestreckte Tragschiene und eine in Längsrichtung langgestreckte Stromleitschiene. Tragschiene und Stromleitschiene weisen bevorzugt jeweils in Längsrichtung eine Erstreckungslänge auf, die mindestens das Fünffache, insbesondere mindestens das Zehnfache ihrer Erstreckungslängen in jeder anderen, auf der Längsrichtung senkrecht stehenden Richtung beträgt. Die Tragschiene weist einen Querschnitt senkrecht zur Längsrichtung auf, der wie zu gattungsgemäßen Ausführungsformen erläutert beispielsweise nach Art einer U-Form ausgestaltet sein kann. In jedem Fall kann jeder Längsposition der Tragschiene ein senkrecht zur Längsrichtung verlaufender Querschnitt zugeordnet werden, wobei bevorzugt die Tragschiene über ihre Längserstreckung hinweg einen Querschnitt mit denselben äußeren Abmessungen, d.h. Erstreckungen in jeglicher Richtung senkrecht zur Längsrichtung, aufweist. Die Stromleitschiene weist bevorzugt zumindest sieben, insbesondere zumindest zehn, insbesondere zumindest zwölf, insbesondere zumindest dreizehn in Längsrichtung langgestreckte Kanäle auf, die in einer senkrecht zur Längsrichtung verlaufenden Querrichtung nebeneinander angeordnet sind, so dass sie senkrecht zur Längsrichtung voneinander versetzt sind, bevorzugt sind sie, wie zu gattungsgemäßen Systemen erläutert, entlang einer senkrecht zur Längsrichtung verlaufenden Querrichtung nebeneinander aufgereiht angeordnet. In zumindest einigen der Kanäle ist jeweils zumindest ein Leitungsdraht angeordnet. Die Leitungsdrähte sind nicht Teil der Stromleitschiene, jedoch bestimmungsgemäß in den Kanälen der Stromleitschiene angeordnet, jedenfalls im unten erläuterten Betriebszustand. Bevorzugt bilden die Kanäle zumindest zehn, insbesondere zumindest zwölf, insbesondere zumindest dreizehn, bevorzugt zumindest fünfzehn Leitungsdrahthalterungen aus, in denen die Leitungsdrähte voneinander beabstandet anordenbar sind. Bevorzugt ist jeweils genau eine Leitungsdrahthalterung von jeweils genau einem Kanal ausgebildet, so dass in jedem Kanal jeweils genau ein Leitungsdraht angeordnet und von seinem benachbarten Leitungsdraht durch eine den Kanal begrenzende Kanalwand elektrisch isoliert ist. In einer Ausführungsform verlaufen zwei Ebenen durch zumindest einige der Kanäle, die senkrecht auf der Längsrichtung stehen und voneinander beabstandet sind, bevorzugt um mindestens 2 mm, insbesondere um mindestens 3 mm, insbesondere um mindestens 4 mm, wobei in jedem dieser Kanäle, durch die diese beiden Ebenen verlaufen, einer der Leitungsdrähte in einer ersten der Ebenen und ein weiterer der Leitungsdrähte in einer zweiten der Ebenen angeordnet ist. Bevorzugt sind die Ebenen in einer senkrecht zur Querrichtung verlaufenden Richtung voneinander beabstandet. Bevorzugt weisen diese Kanäle auf Höhe einer jeden der Ebene jeweils eine Leitungsdrahthalterung auf, wobei die Leitungsdrahthalterungen entlang des Verlaufs der Ebenen voneinander beabstandet sind und somit auch die Leitungsdrähte im Betriebszustand entsprechend voneinander beabstandet sind. Die Anordnung in zwei Ebenen kann eine besonders kompakte Bauform ermöglichen, und die Beabstandung der Leitungsdrahthalterungen bzw. Leitungsdrähte entlang des Verlaufs der Ebenen kann eine gute Kontaktierbarkeit ermöglichen. In einem Betriebszustand des Systems ist die Stromleitschiene an der Tragschiene befestigt und verläuft eine Mittenebene senkrecht zum Querschnitt der Tragschiene durch die Tragschiene und die Stromleitschiene. Die Mittenebene ist eine gedachte Ebene, die senkrecht auf dem Querschnitt der Tragschiene steht und in der somit die Längsrichtung verläuft. Die Definition der Mittenebene dient der Definition eines gemeinsamen Schwerpunkts von Tragschiene und Stromleitschiene im Betriebszustand. In einer Ausführungsform ist die Tragschiene zur Mittenebene symmetrisch. In einer Ausführungsform ist die Stromleitschiene zur Mittenebene symmetrisch. Allgemein bevorzugt ist die Mittenebene dergestalt mit Bezug auf die Querrichtung positioniert, dass bei Aufhängung von Tragschiene und Stromleitschiene im Betriebszustand entlang einer Achse, die an einer vom Aufnahmeraum abgewandten Außenseite des Tragschienenbodens entlang der Schnittlinie zwischen Tragschienenboden und Mittenebene an dem Tragschienenboden befestigt ist, die Tragschienenseitenwände in Vertikalrichtung verlaufen, wenn keine äußere Kraft auf Tragschiene und Stromleitschiene einwirkt außer der auf der Erde wirkenden Gravitationskraft, wobei die Vertikalrichtung parallel zur Richtung der Gravitationskraft verläuft. Allgemein bevorzugt ist die Mittenebene in Querrichtung um weniger als 10 %, insbesondere weniger als 5 % von dem gemeinsamen Schwerpunkt von Tragschiene und Stromleitschiene beabstandet, bevorzugt verläuft die Mittenebene durch den gemeinsamen Schwerpunkt von Tragschiene und Stromleitschiene im Betriebszustand. Die Definition einer Mittenebene ist für die Erläuterung der vorliegenden Erfindung relevant, da die Mittenebene eine Bezugsebene darstellt, auf die sich die Ausgestaltung der Komponenten des Systems bzw. deren Anordnung zueinander bezieht. Besonders bevorzugt trifft die erläuterte Definition der Mittenebene auch auf einen Montagezustand zu, in dem die Stromleitschiene an der Tragschiene analog zum Betriebszustand befestigt ist mit dem Unterschied, dass im Montagezustand in den Kanälen der Stromleitschiene keine Leitungsdrähte angeordnet sind, wohingegen im Betriebszustand in zumindest einigen der Kanäle jeweils zumindest ein Leitungsdraht angeordnet ist. Indem die Definition der Mittenebene sowohl auf den Montagezustand als auch auf den Betriebszustand zutrifft, kann das System besonders einfach handhabbar und montierbar ausgestaltet sein, da dann das Gleichgewicht des Systems sowohl im Montagezustand als auch im Betriebszustand gewahrt ist. Gemäß einer erfindungsgemäßen Lösung sind in ersten Kanälen der Stromleitschiene jeweils weniger Leitungsdrähte als in zweiten Kanälen der Stromleitschiene angeordnet. In jedem der ersten Kanäle sind somit weniger Leitungsdrähte als in jedem der zweiten Kanäle angeordnet. In einer Ausführungsform sind in den ersten Kanälen keine Leitungsdrähte angeordnet, so dass die Anzahl der Leitungsdrähte in den ersten Kanälen Null beträgt, und ist in jedem der zweiten Kanäle jeweils zumindest ein Leitungsdraht angeordnet, bevorzugt entweder genau ein Leitungsdraht oder genau zwei Leitungsdrähte, wobei besonders bevorzugt in jedem der zweiten Kanäle dieselbe Anzahl an Leitungsdrähten, bevorzugt entweder eins oder zwei, angeordnet ist. Allgemein bevorzugt bilden die ersten Kanäle und die zweiten Kanäle gemeinsam sämtliche Kanäle der Stromleitschiene aus, so dass jeder der Kanäle der Stromleitschiene entweder einer der ersten Kanäle oder einer der zweiten Kanäle ist. Allgemein bevorzugt sind nur in maximal 80 %, insbesondere maximal 70 %, insbesondere maximal 60 % der Kanäle einer der Leitungsdrähte angeordnet, so dass die übrigen Kanäle frei von Leitungsdrähten sind. Während somit die Stromleitschiene aufgrund der Anzahl ihrer Kanäle und der durch ihre Kanäle ausgebildeten Leitungsdrahthalterungen eine bestimmte maximale Anzahl an Leitungsdrähten in nebeneinander und elektrisch voneinander isoliert aufbewahren kann, wobei diese Anzahl an Leitungsdrähten bevorzugt mindestens zehn, insbesondere mindestens zwölf, insbesondere mindestens dreizehn, insbesondere mindestens fünfzehn beträgt, sind im Betriebszustand weniger Leitungsdrähte in den Kanälen der Stromleitschiene angeordnet, als von der Stromleitschiene ermöglicht ist. Hierdurch ist eine Kosteneinsparung ermöglicht, da in der Stromleitschiene nur eine geringere Anzahl an Leitungsdrähten angeordnet ist und somit sowohl die Herstellung des Betriebszustands vereinfacht ist, da weniger Leitungsdrähte in der Stromleitschiene angeordnet werden müssen als auch weniger Material zur Realisierung der Leitungsdrähte erforderlich ist. Dabei ist zu berücksichtigen, dass die Leitungsdrähte üblicherweise aus einem Metall, insbesondere aus Kupfer oder einer Kupferlegierung, hergestellt sind, womit erhebliche Kosten einhergehen. Während üblicherweise eine Reduzierung an Leitungsdrähten in der Stromleitschiene eines gattungsgemäßen Systems nicht ohne Weiteres ermöglicht ist, da hierdurch die Gewichtsverhältnisse im System verändert sind, was bei einer üblichen Aufhängung der Tragschiene im Betriebszustand an beispielsweise einer Decke eine Verkippung der Tragschiene mit darin angeordneter Stromleitschiene mit sich bringt, haben die Erfinder erkannt, dass die Reduzierung der Leitungsdrähte dann problemlos ohne Erhöhung eines Montageaufwands ermöglicht ist, wenn die Anordnung der Leitungsdrähte in der Stromleitschiene besonders gezielt erfolgt. Gemäß einer erfindungsgemäßen Lösung sind dabei die Leitungsdrähte dergestalt um die Mittenebene verteilt angeordnet, dass für beide Seiten der Mittenebene eine Summe S gemäß $S = {\sum }_{i = 1}^{N} {m}_{i} ∗ {d}_{i}$ bildbar ist, wobei über die an der jeweiligen Seite liegenden N Leitungsdrähte summiert wird und mi die Masse und di den Abstand des jeweiligen Leitungsdrahts i von der Mittenebene in einer Transversalrichtung beschreibt und die für die beiden Seiten gebildeten Summen sich um weniger als 20 %, insbesondere weniger als 10 %, insbesondere weniger als 5 % unterscheiden. Die Transversalrichtung verläuft senkrecht zur Mittenebene. Bevorzugt entspricht die Transversalrichtung der oben mit Bezug auf eine Ausführungsform erläuterten Transversalrichtung, in der der Tragschienenboden zwischen den Tragschienenseitenwänden verläuft. Die Erfinder haben dabei erkannt, dass die Anordnung der Leitungsdrähte wegen ihres Gewichts eine erhebliche Rolle bei der einfachen Montierbarkeit eines Systems zur Realisierung einer Leuchte haben. Denn die Leiter weisen aufgrund ihrer zwingend erforderlichen elektrischen Eigenschaft und des hierfür auszuwählenden Materials ein erhebliches Gewicht auf. Darüber hinaus sind bei entsprechenden Systemen häufig Stromleitschienen mit erheblichen Längserstreckungen vorgesehen, üblicherweise von bis zu 4 m oder gar bis zu 5 m, und entsprechend sind in solchen langen Stromleitschienen Leitungsdrähte mit einer Länge von über 4 m angeordnet. Ein solcher Leitungsdraht, der sich über 4 m erstreckt, weist ein erhebliches Gewicht auf, wobei das Gewicht von seinem Leiterquerschnitt abhängt. Üblicherweise weist ein 4 m langer Leitungsdraht ein Gewicht von ca. 70 g bis 150 g auf. Die Erfinder haben erkannt, dass die Anordnung eines Leitungsdrahts relativ zur Mittenebene für die Schwierigkeiten bei einer gleichmäßigen Ausrichtung von Tragschiene und Stromleitschiene im Betriebszustand des Systems und somit auch bei der Realisierung einer Leuchte von entscheidender Bedeutung ist, da eine ungeordnete Anordnung eines Leitungsdrahts außerhalb der Mittenebene zu einer unerwünschten Verkippung der Tragschiene bei Aufhängung der Tragschiene an einer Decke führen kann, was optisch weniger ansprechend ist und darüber hinaus die einzustellende Beleuchtung erschweren kann, da üblicherweise bei der Berechnung der Abstrahlcharakteristik einer Leuchte davon ausgegangen wird, dass die Tragschiene mit ihren Tragschienenseitenwänden entlang einer Vertikalrichtung verläuft, die parallel zur Gravitationskraftrichtung ist. Indem die Summe über das Produkt von Masse und Abstand eines jeden Leitungsdrahts an jeder Seite so eingestellt wird, dass die sich für die beiden Seiten ergebenden Summen kaum unterscheiden, kann ein Verkippmoment der Tragschiene effektiv reduziert sein. Dabei sei darauf hingewiesen, dass bevorzugt für jede Seite nur solche Leitungsdrähte zur Ermittlung der jeweiligen Summe herangezogen werden, die außerhalb der Mittenebene verlaufen, bevorzugt um mindestens 1 mm in Transversalrichtung von der Mittenebene beabstandet sind. Denn entlang der Mittenebene verlaufende Leitungsdrähte tragen üblicherweise keinen relevanten Beitrag zur Erzeugung eines Verkippmoments der Tragschiene bei Aufhängen der Tragschiene bei.

In einer Ausführungsform ist in jedem der Kanäle maximal genau ein Leitungsdraht angeordnet. Besonders bevorzugt sind die Leitungsdrähte an einer Oberseite durch eine in Längsrichtung durchgehende Kanalöffnung zugänglich, wobei die Oberseite bevorzugt in die erläuterte Vertikalrichtung weist, so dass sie eine vertikale Oberseite ist. Besonders bevorzugt liegt die Oberseite, an der die Leitungsdrähte durch die von der Stromleitschiene ausgebildete Zugangsöffnung zugänglich sind, von mindestens 80 %, insbesondere mindestens 90 % aller Leitungsdrähte auf einer gleichen Höhe, bevorzugt weicht die Oberseite von maximal einem der Leitungsdrähte von der Höhe ab, auf der die Oberseite sämtlicher anderer Leitungsdrähte liegt. Die Höhe definiert dabei eine Position senkrecht zur Oberseite, bevorzugt entlang der Vertikalrichtung. Allgemein bevorzugt erstrecken sich die Leitungsdrähte über mindestens 90 % der Längserstreckung der Tragschiene und sind über mindestens 90 % der Erstreckung der Tragschiene an ihrer Oberseite zugänglich. Indem die Mehrzahl, insbesondere sämtliche Leitungsdrähte mit ihrer Oberseite auf einer selben Höhe liegen, ist eine Kontakteinrichtung besonders einfach konstruierbar, die sämtliche Leitungsdrähte zuverlässig kontaktiert.

In einer Ausführungsform sind die an einer ersten Seite der Mittenebene angeordneten Leitungsdrähte über eine Verteilung hinweg entlang der Transversalrichtung angeordnet, die anders ist als eine Verteilung entlang der Transversalrichtung, über die hinweg die in einer zweiten, der ersten gegenüberliegenden Seite der Mittenebene angeordneten Leitungsdrähte angeordnet sind. Dabei ist zu berücksichtigen, dass die Mittenebene selbstverständlich zwei Seiten aufweist, die in unterschiedliche Richtungen entlang der Transversalrichtung weisen. Die Verteilung sämtlicher Leitungsdrähte, die nicht von der Mittenebene geschnitten werden, ist somit umfassend angebbar durch die Verteilung einer ersten Gruppe an Leitungsdrähten, die an einer ersten Seite der Mittenebene angeordnet ist, und durch die Verteilung einer zweiten Gruppe an Leitungsdrähten, die an einer zweiten Seite der Mittenebene angeordnet ist.

Sämtliche Leitungsdrähte, auf deren Verteilung hier Bezug genommen wird, sind in Transversalrichtung von der Mittenebene beabstandet. Die Verteilung der Leitungsdrähte entlang der Transversalrichtung bezeichnet dabei, mit welchen Abständen entlang der Transversalrichtung zur Mittenebene die Leitungsdrähte auf jeder der beiden Seiten der Mittenebene angeordnet sind. Die Erfinder haben erkannt, dass bei Einhaltung der wie oben erläuterten Verteilungsvorgabe, die sich darauf bezieht, dass die Summe von dem Produkt aus Masse und Abstand, gebildet über die an jeder Seite der Mittenebene hinweg angeordneten Leitungsdrähte, im Wesentlichen für beide Seiten gleich ist, trotzdem die Verteilung der Leitungsdrähte entlang der Transversalrichtung für beide Seiten variiert eingestellt sein kann. So können beispielsweise an einer ersten Seite mehr Leitungsdrähte angeordnet sein als an einer zweiten Seite, wobei die Leitungsdrähte, die an der zweiten Seite angeordnet sind, weiter von der Mittenebene in Querrichtung beabstandet sind als die an der ersten Seite angeordneten Leitungsdrähte. Somit können auf besondere Erfordernisse, insbesondere im Hinblick auf die Möglichkeit der Verwendung von immer derselben Kontakteinrichtung für verschiedenste Zwecke und für verschiedenste Bestückungen der Stromleitschiene mit unterschiedlichen Anzahlen an Leitungsdrähten, Rücksicht genommen werden, indem die Verteilung der Leitungsdrähte auf beiden Seiten gezielt eingestellt wird. In einer Ausführungsform sind hingegen die Leitungsdrähte an beiden Seiten der Mittenebene entlang der Transversalrichtung exakt identisch verteilt, so dass die Mittenebene eine Symmetrieebene für die Anordnung der Leitungsdrähte darstellt.

In einer Ausführungsform beträgt die Anzahl der ersten Kanäle mindestens zwei, insbesondere mindestens drei, insbesondere mindestens fünf. In einer Ausführungsform beträgt die Anzahl der zweiten Kanäle mindestens fünf, insbesondere mindestens sieben. In einer Ausführungsform ist die Anzahl der zweiten Kanäle größer als die Anzahl der ersten Kanäle. Die Erfinder haben erkannt, dass aufgrund der erfindungsgemäßen Anordnung der Leitungsdrähte in der Stromleitschiene auch Stromleitschienen verwendet werden können, in denen die Möglichkeit einer Anordnung von sehr vielen Leitungsdrähten isoliert zueinander gegeben ist, wobei zwar zum einen eine große Anzahl an Leitungsdrähten in der Stromleitschiene angeordnet ist, zum anderen aber zur Kosteneinsparung viele der Kanäle nur wenige oder keinen Leitungsdraht aufgenommen haben. Dies ist besonders vorteilhaft mit Bezug darauf, dass zur Realisierung unterschiedlicher Leuchten das System Stromleitschienen aufweisen kann, die identisch ausgebildet sind, wobei jedoch in einigen der Stromleitschienen mehr Leitungsdrähte aufgenommen sind als in anderen der Stromleitschienen, wobei jede dieser verschiedenen Stromleitschienen mit der Tragschiene so verbunden werden kann, dass der oben erläuterte Betriebszustand betreffend die jeweilige Stromleitschiene und die Tragschiene realisiert ist, ohne dass ein Ungleichgewichtszustand erzeugt ist.

In einer Ausführungsform sind die Leitungsdrähte dergestalt angeordnet, dass für jede Seite der Mittenebene gilt, dass sämtliche an der jeweiligen Seite der Mittenebene angeordnete und von der Mittenebene beabstandete Leitungsdrähte gemeinsam eine Masse von mindestens 300 g, insbesondere mindestens 400 g aufweisen. Die Erfinder haben erkannt, dass die erfindungsgemäße vorteilhafte Aufteilung der Leitungsdrähte besonders für Stromleitschienen relevant ist, in denen Leitungsdrähte mit einer besonders hohen gemeinsam gebildeten Gesamtmasse angeordnet sind, wobei dann vorteilhaft auf jeder Seite der Mittenebene eine entsprechend hohe Masse an Leitungsdrähten angeordnet ist. Allgemein bevorzugt ist das System so ausgebildet, dass die Leitungsdrähte gemeinsam mindestens so viel wiegen wie die Stromleitschiene. Dabei ist zu berücksichtigen, dass die Leitungsdrähte wegen ihrer erforderlichen elektrisch leitenden Eigenschaft üblicherweise aus einem Material hergestellt sind, das eine deutlich höhere Dichte als das Material aufweist, aus dem die Stromleitschiene hergestellt ist. Bevorzugt sind die Leitungsdrähte aus einem Material hergestellt, dessen Dichte mindestens das 1,5-Fache, insbesondere mindestens das 2-Fache der Dichte der Stromleitschiene beträgt. Entsprechend ist die Anordnung der Leitungsdrähte in der Stromleitschiene für das Gleichgewicht des Systems im Betriebszustand besonders relevant.

In einer Ausführungsform sind an einer ersten Seite der Mittenebene in drei unmittelbar in einer senkrecht zur Längsrichtung verlaufenden Querrichtung aufeinanderfolgend angeordneten Leitungsdrahthalterungen, die von einer Gruppe an Phasenwahlkanälen der Kanäle ausgebildet sind, jeweils einer der Leitungsdrähte angeordnet, wobei zumindest ein weiterer, insbesondere sämtliche weitere der Kanäle, die an dieser Seite der Mittenebene angeordnet sind und von der Mittenebene beabstandet sind, frei von Leitungsdrähten sind. Die Kanäle umfassen somit eine Gruppe an Phasenwahlkanälen, wobei diese Gruppe an Phasenwahlkanälen die drei unmittelbar in Querrichtung aufeinanderfolgend angeordneten Leitungsdrahthalterungen ausbildet. An dieser Stelle sei darauf hingewiesen, dass die Kanäle der Stromleitschiene die Leitungsdrahthalterungen an der Stromleitschiene ausbilden, wobei in jeder der Leitungsdrahthalterung jeweils ein in Längsrichtung verlaufender Leitungsdraht, wie oben erläutert, anordenbar ist und dabei aufgrund ihrer Anordnung in den Leitungsdrahthalterungen die Leitungsdrähte voneinander isoliert sind, wobei, wie oben erläutert, in einer Ausführungsform zumindest einer der Kanäle an jeder seiner Kanalwand eine Leitungsdrahthalterung ausbildet, in einer anderen Ausführungsform jeder Kanal genau eine Leitungsdrahthalterung ausbildet, die durch ihn selbst, d. h. seine Kanalform zwischen den ihn in Querrichtung begrenzenden Kanalwänden ausgebildet ist. Indem gezielt Phasenwahlkanäle ausgebildet sind, die drei in Querrichtung unmittelbar aufeinanderfolgend angeordnete Leitungsdrahthalterungen ausbilden, kann eine Stromleitschiene, die mit Leitungsdrähten bestückt ist, von denen jeder in einer dieser drei Leitungsdrahthalterungen angeordnet ist, besonders vorteilhaft im Zusammenspiel mit einer Kontakteinrichtung eingesetzt werden, bei der eine Phasenwahl zwischen drei verschiedenen Leitungsdrähten ermöglicht ist. Dabei ist zu berücksichtigen, dass solche Phasenwahl-Kontakteinrichtungen weit verbreitet sind. Bei einer solchen Kontakteinrichtung kann der Kontaktfinger an drei verschiedenen Positionen, bezogen auf die Querrichtung, angeordnet werden, wobei je nach Wahl der entsprechenden Position ein gezielt gewünschter Leitungsdraht, der in der Stromleitschiene angeordnet ist, bei Aufstecken der Kontakteinrichtung auf die Stromleitschiene kontaktiert wird. Entsprechend kann durch eine solche Phasenwahl ein elektrisches Funktionselement, das über die Kontakteinrichtung mit in der Stromleitschiene angeordneten Leitungsdrähten verbunden wird, einer bestimmten Gruppe an Funktionselementen zugeordnet werden, die sämtlich über denselben Leitungsdraht, auch genannt über dieselbe Phase, versorgt werden, so dass solche Gruppen an elektrischen Funktionselementen über zentrale Schaltung der Versorgung des gewählten Leitungsdrahts angesteuert werden können. Dabei ist besonders vorteilhaft, den Phasenwahlbereich der Kontakteinrichtung auf eine geringe Erstreckung in Querrichtung zu begrenzen, damit zum einen keine Fehlkontaktierung erfolgt und zum anderen in der Kontakteinrichtung genug Platz zur zuverlässigen Kontaktierung von anderen Leitungsdrähten für andere Zwecke ermöglicht ist. Die Erfinder haben erkannt, dass bei dem Anordnen von Leitungsdrähten in in Querrichtung unmittelbar zueinander benachbart angeordneten Leitungsdrahthalterungen diesen Anforderungen an die Anordnung von Phasenwahl-Leitungsdrähten genüge geleistet werden kann, während durch das gezielte Vorsehen von leeren Kanälen, die sich zwischen der Mittenebene und den Phasenwahlkanälen befinden, ein Verteilungs-Gleichgewicht realisiert werden kann, das die Bestückung der Stromleitschiene mit einer geringen Anzahl an Leitungsdrähten ermöglicht. Bei der beschriebenen Ausführungsform sind somit in einigen der Kanäle, die von der Mittenebene beabstandet sind und in Querrichtung zwischen Mittenebene und den Phasenwahlkanälen angeordnet sind, keine Leitungsdrähte angeordnet. Besonders bevorzugt sind in Querrichtung zwischen der Mittenebene und den Phasenwahlkanälen mindestens ein Kanal, insbesondere mindestens zwei Kanäle, insbesondere mindestens drei Kanäle leer, so dass in ihnen jeweils kein Leitungsdraht angeordnet ist. In einer Ausführungsform ist einer der Phasenwahlkanäle derjenige der an einer Seite der Mittenebene angeordneten Kanäle, der in Querrichtung am weitesten von der Mittenebene beabstandet ist. Bevorzugt verläuft die Querrichtung zumindest über die Phasenwahlkanäle hinweg geradlinig, insbesondere in der Transversalrichtung. Durch das Vorsehen der Phasenwahlkanäle an einem Endbereich, bezogen auf die Querrichtung, kann auch die Kontakteinrichtung in ihrem Endbereich in Querrichtung zur Realisierung einer gezielten Einstellbarkeit der Querposition ihres Kontaktfingers, mit dem die Phasenwahl durchgeführt wird, ausgebildet sein.

Dabei haben die Erfinder erkannt, dass hierdurch zwar ein großer Abstand zwischen diesen Phasenwahl-Leitungsdrähten, die in den von den Phasenwahlkanälen ausgebildeten Leitungsdrahthalterungen angeordnet sind, und der Mittenebene erzeugt sein kann, wodurch grundsätzlich die Gefahr einer Drehmomentbelastung besteht, wenn die Tragschiene an einer Geraden, die durch die Mittenebene verläuft, befestigt wird, dass diese Gefahr jedoch durch gezielte Verteilung der übrigen Leitungsdrähte in der Stromleitschiene effektiv begegnet werden kann unter Verhinderung negativer Kippeffekte bei der Montage von Tragschiene und Stromleitschiene mit darin angeordneten Leitungsdrähten.

In einer Ausführungsform umfasst das System eine im Betriebszustand des Systems an der Stromleitschiene befestigbare Kontakteinrichtung, die ein Gehäuse mit darin fixierten Kontaktfingern aufweist, die jeweils an einem ihrer vertikalen Enden einen elektrischen Kontakt ausbilden. Die Kontaktfinger sind dazu ausgebildet, bei Befestigung der Kontakteinrichtung jeweils in einen der Kanäle einzugreifen unter elektrisch leitender Verbindung ihres jeweiligen elektrischen Kontakts mit dem in dem jeweiligen Kanal angeordneten Leitungsdraht. Einer der Kontaktfinger ist als vor der Befestigung der Kontakteinrichtung in Querrichtung verschiebbarer Phasenwahlkontaktfinger ausgebildet. Der Phasenwahlkontaktfinger ist in zumindest drei unterschiedlichen Querpositionen am Gehäuse fixierbar. Entsprechend kann durch Wahl der Querposition des Phasenwahlkontaktfingers vor Befestigung der Kontakteinrichtung an der Stromleitschiene gewählt werden, welcher der Leitungsdrähte, die in den von den Phasenwahlkanälen ausgebildeten Leitungsdrahthalterungen der Stromleitschiene gehalten sind, durch den Phasenwahlkontaktfinger kontaktiert werden soll. Somit ist die Kontakteinrichtung dergestalt korrespondierend zur Stromleitschiene ausgebildet, dass ihr Phasenwahlkontaktfinger in jeder der drei Kontaktpositionen nach Befestigung der Kontakteinrichtung einen jeweils anderen der Leitungsdrähte kontaktiert, die in den von den Phasenwahlkanälen ausgebildeten Leitungsdrahthalterungen angeordnet sind. Bevorzugt sind Kontakteinrichtung und Stromleitschiene dergestalt zueinander korrespondierend ausgebildet, dass in jeder der drei Querpositionen des Kontaktfingers der Kontaktfinger in einen jeweils anderen der Phasenwahlkanäle eingreift. Indem das System eine solche Kontakteinrichtung umfasst, die nach Befestigen der Kontakteinrichtung an der Stromleitschiene in zumindest einige der Kanäle der Stromleitschiene eingreift und den bzw. die darin angeordneten Leitungsdrähte kontaktiert, kann das System besonders vorteilhaft modular aufgebaut sein. Die Befestigung der Kontakteinrichtung an der Stromleitschiene kann beispielsweise mittelbar über die Tragschiene erfolgen. Hierzu ist bevorzugt die Kontakteinrichtung an einem Montagekörper befestigt, der seinerseits über eine Haltefeder an Seitenwandvorsprüngen der Tragschienenseitenwände fixiert wird, wobei Montagekörper, Tragschiene, Stromleitschiene und Kontakteinrichtung dergestalt zueinander korrespondierend ausgebildet sind, dass durch die Befestigung der Kontakteinrichtung an der Tragschiene mittels des Montagekörpers die Kontakteinrichtung an der Stromleitschiene befestigt ist unter Realisierung einer elektrischen Kontaktierung zwischen Kontaktfingern und in der Stromleitschiene angeordneten Leitungsdrähten.

In einer Ausführungsform weist das System mehrere Stromleitschienen auf, die jeweils eine identische Anzahl an Kanälen, insbesondere mindestens sieben, insbesondere zehn, insbesondere mindestens zwölf, insbesondere mindestens dreizehn Kanäle aufweisen. Bevorzugt weisen die Stromleitschienen jeweils eine identische Anzahl an von den Kanälen ausgebildeten Leitungsdrahthalterungen auf. Besonders bevorzugt weisen die Stromleitschienen zumindest über einen Längsabschnitt hinweg jeweils einen identischen Querschnitt auf. Besonders bevorzugt sind die Stromleitschienen identisch ausgebildet. Jeweils eine der Stromleitschienen bildet gemeinsam mit den in ihren Kanälen angeordneten Leitungsdrähten eine Stromschiene aus. Mit Stromschiene wird somit eine Anordnung bestehend aus Leitungsdrähten und Stromleitschiene bezeichnet. Die Stromschiene ist zur Realisierung des Betriebszustands an der Tragschiene befestigbar. Dabei ist die Stromleitschiene der Stromschiene zur Realisierung des Betriebszustands an der Tragschiene befestigt, wobei die Leitungsdrähte in den Kanälen der Stromleitschiene der Stromschiene fixiert gehalten sind. Besonders bevorzugt sind in den Kanälen einer ersten Stromschiene des Systems mehr als fünf und weniger als acht Leitungsdrähte angeordnet. Besonders bevorzugt sind in den Kanälen einer zweiten Stromschiene mindestens acht und weniger als zwölf Leitungsdrähte angeordnet. Besonders bevorzugt sind in den Kanälen einer dritten Stromschiene mindestens zwölf und weniger als fünfzehn Leitungsdrähte angeordnet. Das System umfasst zumindest zwei von erster, zweiter und dritter Stromschiene, bevorzugt umfasst das System erste, zweite und dritte Stromschiene. Indem ein System bereitgestellt wird, das Stromschienen mit einer unterschiedlichen Anzahl an Leitungsdrähten aufweist, so dass somit in unterschiedlichen Stromleitschienen des Systems eine jeweils andere Anzahl an Leitungsdrähten angeordnet ist, kann je nach gewünschter Funktionalität einer Leuchte gezielt die Stromschiene ausgewählt werden, die die für die Funktionalität erforderliche Anzahl an Leitungsdrähten aufweist. Hierdurch kann verhindert werden, dass die Herstellkosten und die ökologische Belastung unmäßig für die Realisierung einfach strukturierter Leuchten erhöht sind. Aufgrund der erfindungsgemäßen Verteilung der Leitungsdrähte, die bevorzugt für jede der Stromschienen zutrifft, so dass in jeder Stromleitschiene der jeweiligen Stromschienen die Leitungsdrähte wie zu erfindungsgemäß vorteilhaften Ausführungsformen erläutert angeordnet sind, kann dabei die Montierbarkeit von Tragschiene und Stromschiene im Betriebszustand stets vereinfacht sein unter Verhinderung von unerwünschten Kippmomenten bei Montierung der Tragschiene an einem Baukörper.

In einer Ausführungsform weist die Tragschiene eine Befestigungseinrichtung auf, über die sie mittels einer zu der Befestigungseinrichtung korrespondierenden Befestigungsvorrichtung durch ein Ineinandergreifen von Befestigungseinrichtung und Befestigungsvorrichtung, durch das sie über eine Anlagefläche aneinander anliegen, an einer Decke hängend befestigbar ist. Befestigungseinrichtung und Befestigungsvorrichtung sind zueinander korrespondierend ausgebildet. Eine Befestigung der Tragschiene kann erfolgen, indem Befestigungseinrichtung und Befestigungsvorrichtung in Eingriff miteinander gebracht werden, so dass sie über eine Anlagefläche hinweg aneinander anliegen. Die Mittenebene verläuft durch die Befestigungseinrichtung, insbesondere durch die Anlagefläche. Bei einer Befestigung der Tragschiene mittels der Befestigungseinrichtung an der Decke übt die Tragschiene in Abhängigkeit von ihrer Massenverteilung um die Mittenebene ein Drehmoment auf eine in Längsrichtung durch die Anlagefläche verlaufende Drehachse aus. Aufgrund der erfindungsgemäßen gezielten Verteilung der Leitungsdrähte ist dieses Drehmoment möglichst geringgehalten, bevorzug beträgt dieses Drehmoment näherungsweise Null, insbesondere exakt Null. Die Befestigungseinrichtung und die Befestigungsvorrichtung können auf bekannte Art und Weise realisiert sein. Beispielsweise kann die Befestigungseinrichtung eine Klammer umfassen, die an den Tragschienenseitenwänden ausgebildete Hinterschnitte umgreift, wobei die Befestigungseinrichtung eine Öse ausbildet, die durch die Mittenebene geschnitten wird, wobei die Befestigungsvorrichtung als durch die Öse verlaufende Seilaufhängung ausgebildet ist. Die Befestigungseinrichtung kann beispielsweise auch als an der Außenseite des Tragschienenbodens vorgesehene Öse ausgebildet sein, in die eine Seilaufhängung oder Hakenaufhängung eingeführt werden kann. Stets ist eine Anlagefläche ausgebildet, wobei die Anlagefläche bevorzugt senkrecht zur Vertikalrichtung verläuft und somit das entlang der Vertikalrichtung eine Gewichtskraft ausübende Gewicht der Tragschiene hält.

Allgemein bevorzugt weisen die Leitungsdrähte jeweils einen Querschnitt senkrecht zur Längsrichtung von über 2 mm², insbesondere mindestens 2,5 mm² auf. Hierdurch kann mit geringem Verlust ein Signal, beispielsweise Datensignal oder Stromversorgungssignal, durch einen Leitungsdraht übertragen werden. Zwar ist hierdurch verbunden, dass der Leitungsdraht eine erhebliche Masse aufweist, doch kann durch die gezielte Verteilung der Leitungsdrähte ein unerwünschter Verkippungseffekt trotzdem effektiv verhindert sein. Allgemein bevorzugt beträgt ein Verhältnis zwischen einer Breite der Tragschiene in Transversalrichtung, angegeben in Millimeter, und eine Anzahl der in einer bestimmten Stromleitschiene des Systems im Betriebszustand angeordneten Leitungsdrähte maximal sechs, insbesondere maximal fünf. Somit kann ein Betriebszustand des Systems realisiert sein, in dem eine sehr hohe Anzahl an Leitungsdrähten in Querrichtung nebeneinander innerhalb der Tragschiene angeordnet ist. Hierdurch ist zwar eine erhebliche Masse an Leitungsdrähten in der Tragschiene angeordnet. Durch die gezielte Verteilung der Leitungsdrähte kann jedoch eine negative Auswirkung, die eine Montage von Tragschiene und Stromleitschiene im Betriebszustand verkomplizieren kann, verhindert sein. Bevorzugt weist das System mehrere Gruppen an Stromschienen auf, insbesondere eine Gruppe an ersten Stromschienen, eine Gruppe an zweiten Stromschienen und eine Gruppe an dritten Stromschienen, wie dies oben erläutert ist, wobei die Anzahl der in den Stromschienen angeordneten Leitungsdrähte unterschiedlich ist, wobei nur in einer Gruppe an Stromschienen das Verhältnis zwischen der Breite der Tragschiene in Querrichtung und der Anzahl der Leitungsdrähte maximal sechs, insbesondere maximal fünf beträgt, bei anderen Gruppen an Stromschienen jedoch größer als fünf, insbesondere größer als sechs, insbesondere größer als sieben, insbesondere größer als acht ist. Allgemein bevorzugt verläuft die Mittenebene durch einen der Kanäle, bevorzugt durch den in diesem Kanal angeordneten der Leitungsdrähte. Dieser Kanal bzw. dieser Leitungsdraht ist somit gemäß der obigen Definition nicht an einer Seite der Mittenebene angeordnet, da er durch sie geschnitten wird. Allgemein bevorzugt sind die Leitungsdrähte symmetrisch um die Mittenebene angeordnet, so dass die Mittenebene eine Symmetrieebene mit Bezug auf die Anordnung der Leitungsdrähte bildet.

Die Erfindung betrifft ferner eine Stromschiene für ein erfindungsgemäßes System. Die Stromschiene weist eine in Längsrichtung langgestreckte Stromleitschiene und mehrere in Längsrichtung langgestreckte Leitungsdrähte auf. Die Stromleitschiene weist mindestens sieben, insbesondere mindestens zehn, insbesondere mindestens zwölf in Längsrichtung langgestreckte Kanäle auf, die senkrecht zur Längsrichtung nebeneinander angeordnet sind. In zumindest einigen der Kanäle der Stromleitschiene ist jeweils zumindest einer der Leitungsdrähte der Stromschiene angeordnet. Sämtliche Leitungsdrähte der Stromschiene sind in jeweils einem der Kanäle der Stromleitschiene angeordnet. Die Stromschiene ist zur Realisierung des Betriebszustands des Systems ausgebildet, in dem die Stromleitschiene an der Tragschiene befestigt ist und eine Mittenebene senkrecht zur zum Querschnitt der Tragschiene durch die Tragschiene und die Stromleitschiene verläuft, wobei der Querschnitt der Tragschiene senkrecht zur Längsrichtung verläuft. Die Stromleitschiene und die Leitungsdrähte der Stromschiene sind eine Stromleitschiene und Leitungsdrähte des Systems, so dass durch die Stromschienen eine Stromleitschiene und in ihr angeordnete Leitungsdrähte des Systems bereitgestellt sind. In ersten Kanälen der Stromleitschiene sind jeweils weniger Leitungsdrähte als in zweiten Kanälen der Stromleitschiene angeordnet, wobei die Leitungsdrähte dergestalt um die Mittenebene verteilt angeordnet sind, dass für beide Seiten der Mittenebene eine Summe S gemäß *S* = ${\sum }_{i = 1}^{N} {m}_{i} ∗ {d}_{i}$ bildbar ist, wobei über die an der jeweiligen Seite liegenden N Leitungsdrähte summiert wird und mi die Masse und di den Abstand des jeweiligen Leitungsdrahts i in einer senkrecht zur Mittenebene verlaufenden Transversalrichtung von der Mittenebene beschreibt und die für die beiden Seiten gebildeten Summen sich um weniger als 20 %, insbesondere weniger als 10 % unterscheiden.

Die Erfindung betrifft ferner eine Leuchte, die mittels des erfindungsgemäßen Systems realisiert ist. Die Leuchte umfasst eine Tragschiene und eine Stromleitschiene des Systems, wobei die Stromleitschiene an der Tragschiene befestigt ist und eine Mittenebene senkrecht zum Querschnitt der Tragschiene durch die Tragschiene und die Stromleitschiene verläuft, wobei in ersten Kanälen der Stromleitschiene jeweils weniger Leitungsdrähte als in zweiten Kanälen der Stromleitschiene angeordnet sind, wobei die Leitungsdrähte dergestalt um die Mittenebene verteilt angeordnet sind, dass für beide Seiten der Mittenebene eine Summe S gemäß $S = {\sum }_{i = 1}^{N} {m}_{i} ∗ {d}_{i}$ bildbar ist, wobei über die an der jeweiligen Seite liegenden N Leitungsdrähte summiert wird und mi die Masse und di den Abstand des jeweiligen Leitungsdrahts i in Transversalrichtung von der Mittenebene beschreibt und die für die beiden Seiten gebildeten Summen sich um weniger als 20 %, insbesondere weniger als 10 % unterscheiden. Bevorzugt umfasst die Leuchte einen Montagekörper, an dem ein Funktionselement befestigt ist, sowie eine Kontakteinrichtung, wobei der Montagekörper an der Tragschiene fixiert ist und die Kontakteinrichtung mit den in den Kanälen der Stromleitschiene angeordneten Leitungsdrähten elektrisch leitend verbunden ist und das Funktionselement mit diesen Leitungsdrähten elektrisch leitend verbindet.

Das erfindungsgemäße System, die erfindungsgemäße Stromschiene und die erfindungsgemäße Leuchte können jeweils in verschiedenen Ausführungsformen Merkmale aufweisen, die im Zusammenhang mit gattungsgemäßen Systemen beschrieben sind. Ferner können die verschiedenen Ausführungsbeispiele Merkmale aufweisen, die jeweils im Zusammenhang mit anderen Ausführungsbeispielen beschrieben sind.

Die Erfindung wird nachfolgend unter Bezugnahme auf vier Figuren anhand eines Ausführungsbeispiels eines erfindungsgemäßen Systems näher erläutert.

Es zeigen:
- Figur 1:: in einer schematischen Prinzipdarstellung einen Querschnitt durch eine Stromschiene und eine Tragschiene einer Ausführungsform eines erfindungsgemäßen Systems;
- Figur 2:: in einer schematischen Prinzipdarstellung eine Stromschiene einer Ausführungsform eines erfindungsgemäßen Systems;
- Figur 3:: in einer schematischen Prinzipdarstellung eine weitere Stromschiene der Ausführungsform des erfindungsgemäßen Systems;
- Figur 4:: in einer schematischen Prinzipdarstellung eine weitere Stromschiene der Ausführungsform des erfindungsgemäßen Systems;

In Figur 1 sind eine Stromschiene 3 und eine Tragschiene 1 einer Ausführungsform eines erfindungsgemäßen Systems in einer Prinzipdarstellung in einer Querschnittsansicht dargestellt, wobei der Querschnitt senkrecht zur Längsrichtung X verläuft und somit entlang der Transversalrichtung Y und der Vertikalrichtung Z verläuft. Die Tragschiene 1 weist einen Tragschienenboden 13 und zwei von dem Tragschienenboden 13 vertikal wegverlaufende Tragschienenseitenwände 11 auf. Der Tragschienenboden 13 erstreckt sich in Transversalrichtung Y zwischen den Tragschienenseitenwänden 11 und verbindet diese. Die Tragschienenseitenwände 11 weisen jeweils einen Fixiervorsprung 14 und einen Seitenwandvorsprung 12 auf. Am Fixiervorsprung 14 ist die Stromleitschiene 2 der gezeigten Stromschiene 3 fixiert. Hierzu weist die Stromleitschiene 2 seitliche Vorsprünge auf, die in dem Betriebszustand in Eingriff mit den Fixiervorsprüngen 14 sind und dabei die Stromleitschiene 2 in Vertikalrichtung Z gegen den Tragschienenboden 13 pressen. Das Vorsehen solcher seitlichen Vorsprünge an der Stromleitschiene 2 bzw. solcher Fixiervorsprünge 14 ist erfindungsgemäß allgemein vorteilhaft. Erfindungsgemäß ist die Stromleitschiene 2 allgemein vorteilhaft dergestalt positionsfest an der Tragschiene 1 realisierbar unter Realisierung des Betriebszustands, in dem die Stromleitschiene 2 in Vertikalrichtung Z relativ zur Tragschiene 1 bewegt wird, wobei sie durch diese vertikale Bewegung mit ihren seitlichen Vorsprüngen hinter die Fixiervorsprünge 14 geführt wird unter eingerasteter Halterung der Stromleitschiene 2 relativ zur Tragschiene 1. Das System weist ferner eine Kontaktklammer 5 auf, die mit der Tragschiene 1 verpresst gehalten ist, indem auch diese, obwohl in Figur 1 nicht dargestellt, gegen den Fixiervorsprung 14 presst. Die Kontaktklammer 5 stellt einen PE-Kontakt zwischen einem der Leitungsdrähte 4, der in der Stromleitschiene 2 angeordnet ist, und der Tragschiene 1 bereit, so dass die Tragschiene 1 geerdet ist. Die Stromleitschiene 2 weist Kanäle 20 auf, die in Transversalrichtung Y nebeneinander aufgereiht angeordnet sind. Die Transversalrichtung Y steht senkrecht auf der Vertikalrichtung Z und auf der Längsrichtung X und entspricht bei der beschriebenen Ausführungsform der oben erläuterten Querrichtung, entlang derer die Kanäle 20 aufgereiht sind. Die Kanäle 20 sind jeweils an einer Vertikalseite offen. Diese Vertikalseite entspricht der Zugangsseite der Stromleitschiene 2. An dieser Zugangsseite sind die Leitungsdrähte 4, die in den Kanälen 20 der Stromleitschiene 2 angeordnet sind, an ihrer vertikalen Oberseite zugänglich, so dass sie auf einfache Weise durch Kontaktfinger einer nicht dargestellten Kontakteinrichtung elektrisch leitend kontaktiert werden können. An ihrer der Zugangsseite abgewandten Vertikalseite ist, wie erfindungsgemäß allgemein vorteilhaft, die Stromleitschiene 2 isolierend ausgebildet, so dass die Kanäle 20 von dieser Seite aus nicht zugänglich sind. Vielmehr weist die Stromleitschiene 2, wie erfindungsgemäß allgemein vorteilhaft, an dieser Vertikalseite Isolierstege 22 auf, durch die sie elektrisch isolierend an dem Tragschienenboden 13 der Tragschiene 1 abgestützt ist. An den Seitenwandvorsprüngen 12 ist ein in Figur 1 nicht dargestellter Montagekörper des Systems mittels einer Haltefeder positionsfest fixierbar. Bei dem vorliegenden Ausführungsbeispiel ist an dem Montagekörper eine Kontakteinrichtung vorgesehen, wobei der Montagekörper durch eine vertikale Relativbewegung zur Tragschiene 1 mit daran, wie in Figur 1 im Betriebszustand gezeigt, befestigter Stromschiene 3 and der Tragschiene 1 fixiert werden kann, indem die Haltefeder die Seitenwandvorsprünge 12 hintergreift, wobei durch diese vertikale Relativbewegung von Tragschiene 1 und Montagekörper die Kontaktfinger der Kontakteinrichtung während der vertikalen Bewegung in die Kanäle 20 einführbar sind unter elektrisch leitender Kontaktierung der darin angeordneten Leitungsdrähte 4, wenn der Haltekörper mittels der Haltefeder an den Seitenwandvorsprüngen 12 gehalten ist.

Bei dem in Figur 1 gezeigten Ausführungsbeispiel ist in jedem der Kanäle 20 jeweils ein Leitungsdraht 4 angeordnet. Eine entsprechende Stromleitschiene 3 ist in Figur 2 detaillierter in einer Prinzipdarstellung gezeigt. Aus Figur 2 ist ersichtlich, dass die Leitungsdrähte 4 in den Kanälen 20 der Stromleitschiene 2 der Stromschiene 3 fixiert gehalten sind. Hierzu weisen die Kanalwände der Kanäle 20 Fixiereinrichtungen 21 auf, die vorsprungartig von den Kanalwänden abstehen und dabei in Vertikalrichtung gegen die Leitungsdrähte 4 pressen. Während in Figur 1 die Leitungsdrähte 1 allgemein mit dem Bezugszeichen 4 bezeichnet sind, ist in Figur 2 eine detailliertere Bezeichnung der Leitungsdrähte vorgenommen. Der mittige Leitungsdraht ist als PE-Leitungsdraht 44 ausgebildet. Durch diesen PE-Leitungsdraht 44 verläuft die Mittenebene M, die vorliegend lediglich durch einen Strich zur Charakterisierung ihrer Lage in Transversalrichtung Y skizziert ist. Die Stromschiene 3 umfasst ferner eine Gruppe an Leitungsdrähten, die als Phasenwahlleitungsdrähte 41, 42, 43 ausgebildet sind. Diese drei Phasenwahlleitungsdrähte 41, 42, 43 sind in Kanälen 20 der Stromleitschiene 2 angeordnet, die in Transversalrichtung Y unmittelbar aufeinanderfolgend angeordnet sind. Die Kanäle 20 bilden bei dem vorliegenden Ausführungsbeispiel durch ihre Kanalstruktur direkt die Leitungsdrahthalterungen für die jeweiligen Leitungsdrähte aus. Der äußerste Phasenwahlleitungsdraht 41 ist der Leitungsdraht, der an einer Seite der Mittenebene M in Transversalrichtung Y am weitesten von der Mittenebene M beabstandet ist. Die Stromleitschiene 4 weist ferner eine Gruppe an drei weiteren Leitungsdrähten auf, die an der gegenüberliegenden Seite der Mittenebene M am Rand angeordnet sind, wobei dies vorliegend ein Nullleiter-Leitungsdraht 45 und Datenleiter-Leitungsdrähte 46, 47 sind. Darüber hinaus sind weitere Leitungsdrähte 40 in Querrichtung aufgereiht in den Kanälen 20 angeordnet. Wie aus Figur 2 ersichtlich, ist die Verteilung der Leitungsdrähte bezogen auf die Mittenebene M vollkommen symmetrisch.

In Figur 3 ist eine weitere Stromleitschiene der Ausführungsform des erfindungsgemäßen Systems dargestellt. Bei dieser Stromleitschiene 2 sind die weiteren Leitungsdrähte 40 nicht mehr vorgesehen, so dass nur noch eine geringere Anzahl an Leitungsdrähten in der Stromleitschiene 2 der Stromschiene 3 angeordnet ist. Dennoch ist auch die Anordnung der Leitungsdrähte 4 in der Stromleitschiene 2 bei dem Ausführungsbeispiel gemäß Figur 3 vollkommen symmetrisch um die Mittenebene M. In Figur 4 ist eine weitere Stromleitschiene 3 der Ausführungsform des erfindungsgemäßen Systems dargestellt. Diese Ausführungsform umfasst neben den Leitungsdrähten gemäß Figur 3 zusätzliche Leitungsdrähte 48, 49, die vorliegend als zusätzliche Versorgungsleitungen ausgebildet sind. Zur Wahrung des Gleichgewichts der Stromleitschiene 3 sind die Leitungsdrähte gezielt so um die Mittenebene M verteilt angeordnet, dass für jede Seite der Mittenebene M die Summe aus dem Produkt von Masse x Abstand über die an der jeweiligen Seite angeordneten Leitungsdrähte für beide Seiten gleich ist. Somit ist auch bei dem Ausführungsbeispiel gemäß Figur 4 das Gleichgewicht der Stromschiene 3 gewahrt. Allgemein bevorzugt betrifft die vorliegende Erfindung eine Leuchte, bei der die in den Phasenwahlkanälen unmittelbar nebeneinander angeordneten Leitungsdrähte als Phasenleiter der Leuchte angeschlossen sind und ein weiterer Leitungsdraht als Nullleiter der Leuchte angeschlossen ist und zwei weitere Leitungsdrähte als Datenleiter, insbesondere als DALI-Leiter der Leuchte angeschlossen sind und ein weiterer Leitungsdraht als PE-Leiter der Leuchte angeschlossen ist, wobei bevorzugt die Leuchte nur die genannten Leitungsdrähte aufweist, ihre Stromleitschiene jedoch Leitungsdrahthalterungen zur isolierten Anordnung von mindestens 10, insbesondere mindestens 13 Leitungsdrähten senkrecht zur Längsrichtung nebeneinander aufweist.

### Bezugszeichenliste

- 1: Tragschiene
- 2: Stromleitschiene
- 3: Stromschiene
- 4: Leitungsdraht
- 5: Kontaktklammer
- 11: Tragschienenseitenwand
- 12: Seitenwandvorsprung
- 13: Tragschienenboden
- 14: Fixiervorsprung
- 20: Kanal
- 21: Fixiereinrichtung
- 22: Isoliersteg
- 40: weiterer Leitungsdraht
- 41: Phasenwahlleitungsdraht
- 42: Phasenwahlleitungsdraht
- 43: Phasenwahlleitungsdraht
- 44: PE-Leitungsdraht
- 45: Nullleiter-Leitungsdraht
- 46: Datenleiter-Leitungsdraht
- 47: Datenleiter-Leitungsdraht
- 48: weiterer Leitungsdraht
- 49: weiterer Leitungsdraht
- M: Mittenebene
- X: Längsrichtung
- Y: Transversalrichtung
- Z: Vertikalrichtung

## Patentansprüche

1. System zur Realisierung einer Leuchte, das System umfassend eine in einer Längsrichtung (X) langgestreckte Tragschiene (1), die einen Querschnitt senkrecht zur Längsrichtung aufweist, und eine in Längsrichtung (X) langgestreckte Stromleitschiene (2), die zumindest 7, insbesondere zumindest 10 in Längsrichtung langgestreckte, nebeneinander verlaufende Kanäle (20) aufweist, wobei in zumindest einigen der Kanäle (20) jeweils zumindest ein Leitungsdraht (4, 40, 41, 42, 43, 44, 45, 46, 47, 48, 49) angeordnet ist, wobei in einem Betriebszustand des Systems die Stromleitschiene (2) an der Tragschiene (1) befestigt ist und eine Mittenebene (M) senkrecht zum Querschnitt durch die Tragschiene (1) und die Stromleitschiene (2) verläuft,
**dadurch gekennzeichnet, dass**
in ersten Kanälen (20) jeweils weniger Leitungsdrähte (4, 40, 41, 42, 43, 44, 45, 46, 47, 48, 49) als in zweiten Kanälen (20) angeordnet sind, wobei die Leitungsdrähte (4, 40, 41, 42, 43, 44, 45, 46, 47, 48, 49) dergestalt um die Mittenebene (M) verteilt angeordnet sind, dass für beiden Seiten der Mittenebene (M) eine Summe S gemäß $S = {\sum }_{i = 1}^{N} {m}_{i} ∗ {d}_{i}$ bildbar ist, wobei über die an der jeweiligen Seite liegenden N Leitungsdrähte (4, 40, 41, 42, 43, 44, 45, 46, 47, 48, 49) summiert wird und mi die Masse und di den Abstand des jeweiligen Leitungsdrahts i in einer senkrecht zur Mittenebene verlaufenden Transversalrichtung (Y) von der Mittenebene (M) beschreibt und die für die beiden Seiten gebildeten Summen sich um weniger als 20 %, insbesondere weniger als 10 % unterscheiden, wobei insbesondere die Leitungsdrähte (4, 40, 41, 42, 43, 44, 45, 46, 47, 48, 49) jeweils einen Querschnitt von über 2 mm² aufweisen.

2. System nach Anspruch 1,
**dadurch gekennzeichnet, dass**
die Anzahl der Leitungsdrähte (4, 40, 41, 42, 43, 44, 45, 46, 47, 48, 49) in den ersten Kanälen (20) Null beträgt und die Anzahl der Leitungsdrähte (4, 40, 41, 42, 43, 44, 45, 46, 47, 48, 49) in den zweiten Kanälen (20) maximal 2, insbesondere 1 beträgt, wobei insbesondere nur in maximal 80 %, insbesondere maximal 70 %, insbesondere maximal 60 % der Kanäle (2) einer der Leitungsdrähte (4, 40, 41, 42, 43, 44, 45, 46, 47, 48, 49) angeordnet ist.

3. System nach einem der vorangehenden Ansprüche,
**dadurch gekennzeichnet, dass**
in jedem der Kanäle (20) maximal genau ein Leitungsdraht (4, 40, 41, 42, 43, 44, 45, 46, 47, 48, 49) angeordnet ist, wobei insbesondere die Leitungsdrähte (4, 40, 41, 42, 43, 44, 45, 46, 47, 48, 49) an einer Oberseite durch eine in Längsrichtung durchgehende Kanalöffnung zugänglich sind, wobei die Oberseite von mindestens 80 % aller Leitungsdrähte (4, 40, 41, 42, 43, 44, 45, 46, 47, 48, 49) auf einer gleichen Höhe liegt.

4. System nach einem der vorangehenden Ansprüche,
**dadurch gekennzeichnet, dass**
die an einer ersten Seite der Mittenebene (M) angeordneten Leitungsdrähte (4, 40, 41, 42, 43, 44, 45, 46, 47, 48, 49) über eine andere Verteilung entlang der Transversalrichtung (Y) hinweg angeordnet sind als die an einer zweiten, der ersten gegenüberliegenden Seite der Mittenebene (M).

5. System nach einem der vorangehenden Ansprüche,
**dadurch gekennzeichnet, dass**
die Anzahl der ersten Kanäle (20) mindestens 2, insbesondere mindestens 3, insbesondere mindestens 5 beträgt und dass die Anzahl der zweiten Kanäle (20) mindestens 5, insbesondere mindestens 7 beträgt und/oder dass die Anzahl der zweiten Kanäle (20) größer als die Anzahl der ersten Kanäle (20) ist.

6. System nach einem der vorangehenden Ansprüche,
**dadurch gekennzeichnet, dass**
für jede Seite der Mittenebene (M) gilt, dass sämtliche an dieser Seite der Mittenebene (M) angeordneten und von der Mittenebene (M) beabstandeten Leitungsdrähte (4, 40, 41, 42, 43, 44, 45, 46, 47, 48, 49) gemeinsam eine Masse von mindestens 300 g, insbesondere mindestens 400 g aufweisen, und/oder dass die Leitungsdrähte (4, 40, 41, 42, 43, 44, 45, 46, 47, 48, 49) gemeinsam mindestens so viel wiegen wie die Stromleitschiene (2).

7. System nach einem der vorangehenden Ansprüche,
**dadurch gekennzeichnet, dass**
an einer ersten Seite der Mittenebene (M) in drei unmittelbar in einer senkrecht zur Längsrichtung (X) verlaufenden Querrichtung aufeinanderfolgend angeordneten Leitungsdrahthalterungen, die von einer Gruppe an Phasenwahlkanälen der Kanäle (20) ausgebildet sind, jeweils einer der Leitungsdrähte (4, 40, 41, 42, 43, 44, 45, 46, 47, 48, 49) angeordnet ist, wobei zumindest ein weiterer, insbesondere sämtliche weitere der Kanäle (20), die an dieser Seite der Mittenebene (M) angeordnet und von dieser beabstandet sind, frei von Leitungsdrähten (4, 40, 41, 42, 43, 44, 45, 46, 47, 48, 49) sind, wobei insbesondere in Querrichtung zwischen der Mittenebene (M) und den Phasenwahlkanälen mindestens ein Kanal (20), insbesondere mindestens zwei Kanäle, insbesondere mindestens drei Kanäle leer sind, und/oder dass einer der Phasenwahlkanäle derjenige der an einer Seite der Mittenebene (M) angeordneten Kanäle (20) ist, der in Querrichtung am weitesten von der Mittenebene (M) beabstandet ist.

8. System nach Anspruch 7,
**dadurch gekennzeichnet, dass**
das System eine im Betriebszustand des Systems an der Stromleitschiene (2) befestigbare Kontakteinrichtung umfasst, die ein Gehäuse und daran fixierte Kontaktfinger aufweist, die jeweils an einem ihrer vertikalen Enden einen elektrischen Kontakt ausbilden, wobei die Kontaktfinger ausgebildet sind, bei Befestigung der Kontakteinrichtung jeweils in einen der Kanäle (20) einzugreifen unter elektrisch leitender Verbindung ihres jeweiligen elektrischen Kontakts mit dem in dem jeweiligen Kanal (20) angeordneten Leitungsdraht (4, 40, 41, 42, 43, 44, 45, 46, 47, 48, 49), wobei einer der Kontaktfinger als vor der Befestigung der Kontakteinrichtung in Querrichtung verschiebbarer Phasenwahlkontaktfinger ausgebildet ist, der in zumindest drei unterschiedlichen Querpositionen am Gehäuse fixierbar ist, wobei er in jeder der drei Querpositionen nach Befestigung der Kontakteinrichtung einen jeweils anderen der Leitungsdrähte (4, 40, 41, 42, 43, 44, 45, 46, 47, 48, 49) kontaktiert, die in dem von den Phasenwahlkanälen ausgebildeten Leitungsdrahthalterungen angeordnet sind.

9. System nach einem der vorangehenden Ansprüche,
**dadurch gekennzeichnet, dass**
das System mehrere Stromleitschienen (2) umfasst, die jeweils eine identische Anzahl an Kanälen (20), insbesondere mindestens 12, insbesondere mindestens 13 Kanäle (20) aufweisen, wobei jeweils eine der Stromleitschienen (2) gemeinsam mit den in ihren Kanälen (20) angeordneten Leitungsdrähten (4, 40, 41, 42, 43, 44, 45, 46, 47, 48, 49) eine Stromschiene (3) ausbildet, die zur Realisierung des Betriebszustands an der Tragschiene (1) befestigbar ist, wobei in den Kanälen (20) einer ersten Stromschiene (3) mehr als 5 und weniger als 8 Leitungsdrähte (4, 40, 41, 42, 43, 44, 45, 46, 47, 48, 49) angeordnet sind und in den Kanälen (20) einer zweiten Stromschiene (3) mindestens 8 und weniger als 12 Leitungsdrähte (4, 40, 41, 42, 43, 44, 45, 46, 47, 48, 49) angeordnet sind und in den Kanälen (20) einer dritten Stromschiene (3) mindestens 12 und weniger als 15 Leitungsdrähte (4, 40, 41, 42, 43, 44, 45, 46, 47, 48, 49) angeordnet sind.

10. System nach einem der vorangehenden Ansprüche,
**dadurch gekennzeichnet, dass**
die Tragschiene (1) eine Befestigungseinrichtung aufweist, über die sie mittels einer zu der Befestigungseinrichtung korrespondierenden Befestigungsvorrichtung durch ein Ineinandergreifen von Befestigungseinrichtung und Befestigungsvorrichtung, durch das sie über eine Anlagefläche aneinander anliegen, an einer Decke hängend befestigbar ist, wobei die Mittenebene (M) durch die Befestigungseinrichtung, insbesondere durch die Anlagefläche, verläuft und bei einer Befestigung der Tragschiene (1) mittels der Befestigungseinrichtung an der Decke die Tragschiene (1) in Abhängigkeit von ihrer Massenverteilung um die Mittenebene (M) ein Drehmoment auf eine in Längsrichtung durch die Anlagefläche verlaufende Drehachse ausübt.

11. System nach einem der vorangehenden Ansprüche,
**dadurch gekennzeichnet, dass**
ein Verhältnis zwischen einer Breite der Tragschiene (1) in Transversalrichtung (Y) in mm und einer Anzahl der in einer bestimmten Stromleitschiene (2) des Systems im Betriebszustand angeordneten Leitungsdrähte (4, 40, 41, 42, 43, 44, 45, 46, 47, 48, 49) maximal 6, insbesondere maximal 5 beträgt.

12. System nach einem der vorangehenden Ansprüche,
**dadurch gekennzeichnet, dass**
die Mittenebene (M) durch einen der Kanäle (20), insbesondere durch den in ihm angeordneten der Leitungsdrähte (4, 40, 41, 42, 43, 44, 45, 46, 47, 48, 49), verläuft und/oder dass die Leitungsdrähte symmetrisch um die Mittenebene (M) angeordnet sind.

13. Stromschiene (3) für ein System nach einem der vorangehenden Ansprüche, die eine in Längsrichtung (X) langgestreckte Stromleitschiene (2) aufweist, die zumindest 7, insbesondere zumindest 10 in Längsrichtung langgestreckte, nebeneinander verlaufende Kanäle (20) aufweist, wobei die Stromschiene (3) mehrere Leitungsdrähte (4, 40, 41, 42, 43, 44, 45, 46, 47, 48, 49) umfasst und in zumindest einigen der Kanäle (20) jeweils zumindest einer der Leitungsdrähte (4, 40, 41, 42, 43, 44, 45, 46, 47, 48, 49) angeordnet ist, wobei die Stromschiene (3) zur Realisierung eines Betriebszustands des Systems ausgebildet ist, in dem ihre Stromleitschiene (2) an der Tragschiene (1) befestigt ist und eine Mittenebene (M) senkrecht zu einem senkrecht zur Längsrichtung (X) verlaufenden Querschnitt der Tragschiene (1) durch die Tragschiene (1) und die Stromleitschiene (2) verläuft,
**dadurch gekennzeichnet, dass**
in ersten Kanälen (20) jeweils weniger Leitungsdrähte (4, 40, 41, 42, 43, 44, 45, 46, 47, 48, 49) als in zweiten Kanälen angeordnet sind, wobei die Leitungsdrähte (4, 40, 41, 42, 43, 44, 45, 46, 47, 48, 49) dergestalt um die Mittenebene (M) verteilt angeordnet sind, dass für beiden Seiten der Mittenebene (M) eine Summe S gemäß $S = {\sum }_{i = 1}^{N} {m}_{i} ∗ {d}_{i}$ bildbar ist, wobei über die an der jeweiligen Seite liegenden N Leitungsdrähte (4, 40, 41, 42, 43, 44, 45, 46, 47, 48, 49) summiert wird und mi die Masse und di den Abstand des jeweiligen Leitungsdrahts i in einer senkrecht zur Mittenebene (M) verlaufenden Transversalrichtung von der Mittenebene (M) beschreibt und die für die beiden Seiten gebildeten Summen sich um weniger als 20 %, insbesondere weniger als 10 % unterscheiden.

14. Stromschiene (3) nach Anspruch 13,
**dadurch gekennzeichnet, dass**
durch zumindest einige der Kanäle (20) zwei Ebenen senkrecht zur Längsrichtung (X) und voneinander beabstandet, insbesondere um mindestens 2 mm voneinander beabstandet, verlaufen, wobei in jedem dieser Kanäle einer der Leitungsdrähte in einer ersten der Ebenen und ein anderer der Leitungsdrähte in einer zweiten der Ebenen angeordnet ist.

15. Leuchte umfassend eine Tragschiene (1) und eine Stromschiene (3) nach einem der Ansprüche 13 oder 14, wobei die Stromschiene (3) an der Tragschiene (1) befestigt ist.
